# EUROPÄISCHE PATENTSCHRIFT

(11) **EP 0 266 623 B1**
(45) Veröffentlichungstag und Bekanntmachung des Hinweises auf die Patenterteilung: **04.09.1991**
(21) Anmeldenummer: 87115366.4
(22) Anmeldetag: 21.10.1987
(51) Int. Cl.: B21D 37/04, B21D 28/34

(54) **Oberer Werkzeugträger für eine Stanze od. dgl.**
Upper tool holder for a punch or the like
Support d'outil supérieur pour un poinçon ou un élément similaire

(30) Priorität: 04.11.1986 DE 3637487
(43) Veröffentlichungstag der Anmeldung: 11.05.1988
(73) Patentinhaber: Firma Muhr und Bender, D-57439 Attendorn (DE)
(72) Erfinder: Jung, Wilhelm, Dipl.-Ing., D-5960 Olpe (DE)
(74) Vertreter: Gesthuysen, Hans Dieter, Dipl.-Ing.

(56) Entgegenhaltungen:
- DE-A- 3 441 457
- DE-U- 7 121 633
- DE-U- 7 227 912
- FR-A- 1 217 394
- FR-A- 2 084 327
- GB-A- 9 274
- US-A- 4 419 026
- PROSPEKT "MUBEA VARIOCUT HYDRAULIC", Ru 0884, Firma Muhr und Bender, Attendorn, DE
- WERKSTATT UND BETRIEB, Band 96, Heft 10, Oktober 1963, Seiten 779-780; F. STRASSER: "Stanzereitechnik. Schnellösbare Stempelbefestigungen"
- TOOLING & PRODUCTION, Band 44, Nr. 9, Dezember 1978, Seiten 74-75; L.A. HOLINGA: "An improved punch retainer"

## Beschreibung

Die Erfindung betrifft einen oberen Werkzeugträger für eine Stanze od. dgl. nach dem Oberbegriff von Anspruch 1.

Grundsätzlich gelten die nachfolgenden Erläuterungen nicht nur für obere Werkzeugträger von als Stanzen ausgeführten Werkzeugmaschinen, sondern beispielsweise auch dann, wenn im oberen Werkzeugträger ein Klinkwerkzeug angeordnet ist. Die Lehre der Erfindung ist also nicht nur auf eine Stanze und Stanzwerkzeuge beschränkt, sondern auf alle Werkzeugmaschinen anwendbar, bei denen vergleichbare Probleme auftreten. Die Lehre der Erfindung wird hier und nachfolgend an dem bevorzugten Ausführungsbeispiel eines oberen Werkzeugträgers für eine Stanze erläutert, um das Verständnis der Lehre zu erleichtern.

Bei dem bekannten oberen Werkzeugträger für eine Stanze od. dgl., von dem die Erfindung ausgeht (Prospekt "MUBEA VARIOCUT" Ru 0884 der Anmelderin), kann in Öffnungsstellung das Stanzwerkzeug, also Stanzstempel, Stempelhalter und Überwurfmutter in einem, mit einem Griff herausgezogen werden. Das Lösen des Stanzstempels vom Stempelhalter kann damit bei herausgenommenem Stanzwerkzeug erfolgen oder es kann sogar kurzfristig das Stanzwerkzeug insgesamt gegen ein anderes Stanzwerkzeug ausgewechselt werden, wobei dann ein Auswechseln des Stanzstempels an einem anderen Ort, beispielsweise in einem Ersatzteillager erfolgt. Der zum Öffnen und Schließen des Werkzeugträgers hier vorhandene Verschlußtopf läßt sich durch eine Drehung des Außentopfs um den Innentopf öffnen bzw. schließen. Geöffnet ist der Verschlußtopf dann, wenn die Einschubschlitze von Innentopf und Außentopf miteinander fluchten, insbesondere zur Stirnseite des Trägerkörpers hin gerichtet sind. Geschlossen wird der Verschlußtopf dadurch, daß der Einschubschlitz im Außentopf von der Stirnseite weg gedreht wird.

Die Längsachse des Stanzwerkzeugs fällt beim bekannten, zuvor erläuterten Werkzeugträger mit der Längsachse des Innentopfs des Verschlußtopfs zusammen, der Außentopf und der Innentopf sind also koaxial zueinander angeordnet. Die Führungsflächen am Innentopf und am Außentopf bilden mit dem Stanzwerkzeug hier einen Spielsitz bzw. Spielsitze, so daß das Stanzwerkzeug im Verschlußtopf sicher gehalten und geführt ist, aber nicht verklemmen kann. Es hat sich nun aber gezeigt, daß im Betrieb mitunter Schwierigkeiten dadurch auftreten, daß sich der Außentopf gegenüber dem Innentopf ungewollt dreht, ja daß sich der Verschlußtopf sogar in ganz seltenen Fällen ungewollt öffnet. Es liegt auf der Hand, daß dies eine nicht befriedigende Eigenschaft des bekannten oberen Werkzeugträgers ist.

Der Erfindung liegt die Aufgabe zugrunde, den bekannten, zuvor erläuterten oberen Werkzeugträger für eine Stanze od. dgl. so auszugestalten und weiterzubilden, daß eine besonders sichere Halterung und Führung des Stanzwerkzeugs im Verschlußtopf gewährleistet ist.

Der erfindungsgemäße obere Werkzeugträger für eine Stanze od. dgl., bei dem die zuvor aufgezeigte Aufgabe gelöst ist, ist durch die Merkmale des Anspruchs 1 beschrieben. Es wird zwischen dem Außentopf und dem Innentopf des Verschlußtopfs eine geringe Exzentrizität verwirklicht, die sich zumindest an den einander gegenüberliegenden Führungsflächen am Innentopf und am Außentopf auswirkt. Durch die Drehung des Außentopfs gegenüber dem Innentopf zum Schließen der Führung des Stanzwerkzeugs wird dadurch das obere Endes des Stanzwerkzeugs von der Führungsfläche am Außentopf in die vom Innentopf gebildete Führung hineingedrückt. Dadurch ist eine gänzlich feste und sichere Halterung und Führung des Stanzwerkzeugs im Verschlußtopf gewährleistet.

Im einzelnen gibt es viele Möglichkeiten, die Lehre der Erfindung auszugestalten und weiterzubilden, wozu einerseits auf die dem Anspruch 1 nachgeordneten Ansprüche, andererseits auf die nachfolgende Erläuterung eines bevorzugten Ausführungsbeispiels der Erfindung anhand der Zeichnung verwiesen wird. In der Zeichnung zeigt
- Fig. 1: in schematischer Darstellung, perspektivisch, einen oberen Werkzeugträger für eine Stanze od. dgl.,
- Fig. 2: in einer Seitenansicht einen Stempelhalter eines Stanzwerkzeugs für einen oberen Werkzeugträger gemäß Fig. 1,
- Fig. 3: den Stempelhalter aus Fig. 2 in Draufsicht,
- Fig. 4: in einer Seitenansicht, stark schematisiert, einen Außentopf eines Verschlußtopfs für einen oberen Werkzeugträger gemäß Fig. 1 und
- Fig. 5: einen Verschlußtopf für einen oberen Werkzeugträger gemäß Fig. 1 mit Innentopf und Außentopf in Draufsicht.

Fig. 1 zeigt in schematischer Darstellung, ausschnittweise, in perspektivischer Ansicht einen Bereich einer Werkzeugmaschine, hier einer Lochstanze, wobei hier gut ein oberer Werkzeugträger 1 und ein dem oberen Werkzeugträger 1 zugeordneter unterer Werkzeugträger 2 zu erkennen sind. Erkennbar ist auch ein soeben aus dem oberen Werkzeugträger 1 herausgezogenes Stanzwerkzeug 3, das im hier dargestellten und bevorzugten Ausführungsbeispiel aus einem Stanzstempel 4, einem Stempelhalter 5 und einer den Stanzstempel 4 mit dem Stempelhalter 5 verbindenden Überwurfmutter 6 besteht. Erkennbar ist ein Trägerkörper 7 des oberen Werkzeugträgers 1 und ein am Trägerkörper 7 befestigter Verschlußtopf 8, der, wie Fig. 1 im oberen Bereich gut erkennen läßt, das obere Ende des Stanzwerkzeugs 3 bzw. des Stempelhalters 5 im Betrieb trägt.

Das hier dargestellte, insoweit dem Stand der Technik entsprechende Ausführungsbeispiel eines oberen Werkzeugträgers 1 zeigt ein Stanzwerkzeug 3, das im wesentlichen kreisförmig bzw. kreisringförmig im Querschnitt ist. Fig. 2 zeigt, daß der Stempelhalter 5 des Stanzwerkzeugs 3, der hier dargestellt ist, am unteren Ende einen Durchmesser von ca. 46 mm und am oberen Ende einen Durchmesser von ca. 60 mm aufweist. Fig. 2 zeigt aber auch, daß das hier, lediglich beispielhaft, verwendete Stanzwerkzeug 3 am oberen Ende, also am oberen Ende des Stempelhalters 5, eine einseitige Erweiterung 9 aufweist. Das Stanzwerkzeug 3 ist also am oberen Ende im hier dargestellten Ausführungsbeispiel nicht nur kreisförmig bzw. kreisringförmig, sondern mit einer asymmetrischen Erweiterung 9 versehen, die in Fig. 3 besonders gut erkennbar ist, und die dazu dient, ein ungewolltes Drehen des Stanzwerkzeugs 3 im Verschlußtopf 8 zu verhindern. Die Krümmungsradien des Stanzwerkzeugs 3 in diesem Bereich sind an der Außenseite der Erweiterung 9 größer als an der gegenüberliegenden Außenseite.

Der in Fig. 4 in einer Seitenansicht und in Fig. 5 in einer Draufsicht dargestellte Verschlußtopf 8 umgibt den oberen Teil des Stanzwerkzeugs 3 bzw. den oberen Teil des Stempelhalters 5 und weist einen feststehenden Innentopf 10, feststehend gegenüber dem Trägerkörper 7, sowie einen um die Längsachse des Stanzwerkzeugs 3 gegenüber dem Innentopf 10 drehbaren, den Innentopf 10 umfassenden Außentopf 11 auf. Der Innentopf 10 weist einen seitlichen Einschubschlitz 12 für das Stanzwerkzeug 3 auf, umgibt das eingeschobene Stanzwerkzeug 3 in einer Ebene quer zur Längsachse des Stanzwerkzeugs 3 an drei Seiten und bildet so eine dreiseitige Führung für das Stanzwerkzeug 3. Das wird aus einem Vergleich von Fig. 5 und Fig. 3 ohne weiteres deutlich. Die Erweiterung 9 des Stanzwerkzeugs 3 greift in den Einschubschlitz 12 im Innentopf 10 jedenfalls am oberen Ende ein und der Außenumfang des Innentopfs 10 wird durch die Außenfläche der Erweiterung 9 des Stanzwerkzeugs 3 praktisch geschlossen.

Auch der Außentopf 11 weist einen seitlichen Einschubschlitz 13 für das Stanzwerkzeug 3 auf und umfaßt das eingeschobene Stanzwerkzeug 3 nach Drehung gegenüber dem Innentopf 10 in der Ebene quer zur Längsachse an der vierten Seite, so daß die Führung des Stanzwerkzeugs 3 nach Drehung des Außentopfs 11 gegenüber dem Innentopf 10 geschlossen ist. Wie insbesondere Fig. 5 deutlich macht, sind mindestens die der offenen Seite gegenüberliegende Führungsfläche 14 am Innentopf 10 und die die offene Seite am Innentopf 10 schließende Führungsfläche 15 am Außentopf 11 kreisbogenförmig ausgebildet, und zwar in Abstimmung auf die kreisbogenförmige Ausbildung der entsprechenden Außenflächen am oberen Ende des Stanzwerkzeugs 3.

In Fig. 5 ist nun übertrieben dargestellt, daß die Kreisbogenmittelpunkte 16, 17 der Führungsflächen 14, 15 am Innentopf 10 und am Außentopf 11 nicht zusammenfallen, sondern um ein bestimmtes Maß - Exzentrizität - auseinanderliegen, daß nämlich der Kreisbogenmittelpunkt 17 der Führungsfläche 15 am Außentopf 11 auf der von der offenen Seite am Innentopf 10 abgewandten Seite des Kreisbogenmittelpunkts 16 der Führungsfläche 14 am Innentopf 10 liegt. Dadurch wird erreicht, daß durch Drehung des Außentopfs 11 gegenüber dem Innentopf 10 die Führungsfläche 15 am Außentopf 11 an der Außenfläche der Erweiterung 9 des Stanzwerkzeugs 3 bzw. direkt am Stanzwerkzeug 3 zur Anlage kommt und das Stanzwerkzeug 3 in die vom Innentopf 10 gebildete Führung hineindrückt. Dadurch wird das Stanzwerkzeug 3 fest und sicher im Verschlußtopf 8 gehalten und geführt, kann sich insbesondere der Außentopf 11 gegenüber dem Innentopf 10 nicht ungewollt drehen.

Fig. 5 macht deutlich, daß im hier dargestellten und bevorzugten Ausführungsbeispiel der Kreisbogenmittelpunkt 17 der Führungsfläche 15 am Außentopf 11 mittig zur offenen Seite am Innentopf 10 liegt. Nicht dargestellt ist hingegen in Fig. 5, daß nach einer Alternative zwischen dem Außentopf 11 und dem Innentopf 10 federbelastete Druckstücke vorgesehen sein können und daß durch die Druckstücke ohne eingesetztes Stanzwerkzeug 3 die Exzentrizität der Kreisbogenmittelpunkte 16, 17 eingehalten ist. Durch die Druckstücke wird also der Außentopf 11 erfindungsgemäß gegenüber dem Innentopf 10 in die durch die Exzentrizität der Kreisbogenmittelpunkte 16, 17 vorgegebene Lage vorgespannt. Bei Drehung des Außentopfs 11 gegenüber dem Innentopf 10 wird dadurch das Stanzwerkzeug 3 mit seinem oberen Ende nicht lediglich durch die Eigenelastizität des Außentopfs 11 bzw. zwischen Außentopf 11 und Innentopf 10 in die am Innentopf 10 ausgebildete Führung gedrückt,sondern dieses Hineindrücken in die Führung am Innentopf 10 geschieht federelastisch, nämlich mittels der Wirkung der federbelasteten Druckstücke.

Das Maß der Exzentrizität der Kreisbogenmittelpunkte 16, 17 muß natürlich möglichst genau bestimmt werden. Es hat sich als besonders zweckmäßig erwiesen, daß die Exzentrizität 0,05 mm bis 0,2 mm, vorzugsweise und im hier dargestellten Ausführungsbeispiel etwa 0,1 mm beträgt. Das reicht unter Berücksichtigung der vorgegebenen Toleranzen aus.

Auch im Rahmen einer Weiterbildung der Erfindung empfiehlt es sich, daß die Führungsflächen 14, 15 am Innentopf 10 und Außentopf 11 mit dem Stanzwerkzeug 3, abgesehen von der Exzentrizität, einen Spielsitz bzw. Spielsitze bilden.

Bislang ist stets darauf hingewiesen worden, daß die Führungsflächen 14, 15 am Innentopf 10 und Außentopf 11 des Verschlußtopfs 8 eine Führung des oberen Endes des Stanzwerkzeugs 3 bzw. des Stempelhalters 5 bilden. Die für das Stanzwerkzeug 3 gebildete Führung kann sich vom oberen Ende des Stanzwerkzeugs 3 aus relativ weit nach unten erstrecken. Herstellungstechnisch ist es aber besonders zweckmäßig, den erfindungsgemäßen oberen Werkzeugträger 1 so auszugestalten, daß die Führungsflächen 14, 15 am Innentopf 10 und am Außentopf 11 sich vom oberen Ende des Stanzwerkzeugs 3 aus nur ein Stück, vorzugsweise etwa 10 mm bis 30 mm, insbesondere etwa 20 mm bis 22 mm, nach unten erstrecken. Insbesondere können sich diese Führungsflächen 14, 15 dann nur im Bereich der Erweiterung 9 am oberen Ende des Stempelhalters 5 erstrecken.

Um im zuvor erläuterten Ausführungsbeispiel der Erfindung gleichwohl führungstechnisch eine langgestreckte, wirkungsvolle Führung des Stanzwerkzeugs 3 zu erhalten ist es zweckmäßig, daß im Abstand von den vom oberen Ende des Stanzwerkzeugs 3 ausgehenden Führungsflächen 14, 15 weitere, in gleicher Weise ausgebildete Führungsflächen 18, 19 am Innentopf 10 und Außentopf 11 vorgesehen sind, so daß insgesamt eine Zweipunktführung des Stanzwerkzeugs 3 im Verschlußtopf 8 gegeben ist.

## Patentansprüche

1. Oberer Werkzeugträger (1) für eine Stanze od. dgl. mit einem Stanzwerkzeug (3), wobei, vorzugsweise, das Stanzwerkzeug (3) aus einem Stanzstempel (4), einem Stempelhalter (5) und einer den Stanzstempel (4) mit dem Stempelhalter (5) verbindenden Überwurfmutter (6) besteht, mit einem Trägerkörper (7) und mit einem das obere Ende des Stanzwerkzeugs (3) bzw. des Stempelhalters (5) tragenden, am Trägerkörper (7) befestigten Verschlußtopf (8), wobei der Verschlußtopf (8) einen feststehenden Innentopf (10) und einen um die Längsachse des Stanzwerkzeugs (3) gegenüber dem Innentopf (10) drehbaren, den Innentopf (10) umfassenden Außentopf (11) aufweist, wobei der Innentopf (10) einen seitlichen Einschubschlitz (12) für das Stanzwerkzeug (3) aufweist, das eingeschobene Stanzwerkzeug (3) in einer Ebene quer zur Längsachse des Stanzwerkzeugs (3) an drei Seiten umgibt und so eine dreiseitige Führung für das Stanzwerkzeug (3) bildet, wobei der Außentopf (11) ebenfalls einen seitlichen Einschubschlitz (13) für das Stanzwerkzeug (3) aufweist, das eingeschobene Stanzwerkzeug (3) nach Drehung gegenüber dem Innentopf (10) in der Ebene quer zur Längsachse an der vierten Seite umfaßt und so die Führung des Stanzwerkzeugs (3) schließt und wobei mindestens die der offenen Seite gegenüberliegende Führungsfläche (14) am Innentopf (10) und die die offene Seite am Innentopf (10) schließende Führungsfläche (15) am Außentopf (11) kreisbogenförmig ausgebildet sind, **dadurch gekennzeichnet**, daß die Kreisbogenmittelpunkte (16, 17) der Führungsflächen (14, 15) am Innentopf (10) und am Außentopf (11) nicht zusammenfallen, sondern um ein bestimmtes Maß - Exzentrizität - auseinanderliegen, daß nämlich der Kreisbogenmittelpunkt (17) der Führungsfläche (15) am Außentopf (11) auf der von der offenen Seite des Innentopfs (10) abgewandten Seite des Kreisbogenmittelpunkts (16) der Führungsfläche (14) am Innentopf (10) liegt.

2. Werkzeugträger nach Anspruch 1, dadurch gekennzeichnet, daß der Kreisbogenmittelpunkt (17) der Führungsfläche (15) am Außentopf (11) mittig zur offenen Seite am Innentopf (10) liegt.

3. Werkzeugträger nach Anspruch 1 oder 2, dadurch gekennzeichnet, daß zwischen dem Außentopf (11) und dem Innentopf (10) federbelastete Druckstücke vorgesehen sind und daß durch die Druckstücke ohne eingesetztes Stanzwerkzeug (3) die Exzentrizität der Kreisbogenmittelpunkte (16, 17) eingehalten ist.

4. Werkzeugträger nach einem der Ansprüche 1 bis 3, dadurch gekennzeichnet, daß die Exzentrizität 0,05 mm bis 0,2 mm, vorzugsweise etwa 0,1 mm beträgt.

5. Werkzeugträger nach einem der Ansprüche 1 bis 4, dadurch gekennzeichnet, daß die Führungsflächen (14, 15) am Innentopf (10) und Außentopf (11) mit dem Stanzwerkzeug (3), abgesehen von der Exzentrizität, einen Spielsitz bzw. Spielsitze bilden.

6. Werkzeugträger nach einem der Ansprüche 1 bis 5, dadurch gekennzeichnet, daß die Führungsflächen (14, 15) am Innentopf (10) und am Außentopf (11) sich vom oberen Ende des Stanzwerkzeugs (3) aus nur ein Stück, vorzugsweise etwa 10 mm bis 30 mm, insbesondere etwa 20 mm bis 22 mm, nach unten erstrecken.

7. Werkzeugträger nach Anspruch 6, dadurch gekennzeichnet, daß im Abstand von den vom oberen Ende des Stanzwerkzeugs (3) ausgehenden Führungsflächen (14, 15) weitere, in gleicher Weise ausgebildete Führungsflächen (18, 19) am Innentopf (10) und Außentopf (11) vorgesehen sind, so daß insgesamt eine Zweipunktführung des Stanzwerkzeugs (3) im Verschlußtopf (8) gegeben ist.

## Claims

1. An upper tool holder (1) for a punchine machine or the like with a punching tool (3), in which, preferably, the punching tool (3) consists of a punch (4), a punch holder (5) and a screw cap (6) connecting the punch (4) to the punch holder (5), with a holder body (7) and with a locking cap (8) fastened to the holder body (7) and carrying the upper end of the punching tool (3), that is to say the punch holder (5), in which the locking cap (8) possesses a stationary inner cap (10) and an outer cap (11), surrounding inner cap (10) and rotatable relatively to inner cap (10) around the longitudinal axis of punching tool (3), in which the inner cap (10) possesses at its side a slide-in slot (12) for punching tool (3), surrounds the slid-in punching tool (3) on three sides in a plane transverse to the longitudinal axis of punching tool (3) and so forms a three-sided guidance for punching tool (3), in which the outer cap (11) similarly possesses at its side a slide-in slot (13) for punching tool (3) and after rotation relatively to inner cap (10) in the plane transverse to the longitudinal axis surrounds the slid-in punching tool (3) on the fourth side and so closes the guidance of punching tool (3), and in which at least the guideway (14) on inner cap (10) lying opposite to the open side, and the guideway (15) on outer cap (11) closing the open side of inner cap (10) are of arc-shaped construction, *characterized in that* the arc centres (16, 17) of guideways (14, 15) on inner cap (10) and outer cap (11) do not coincide but are spaced apart by a definite amount - the eccentricity, - that in fact arc centre (17) of guideway (15) on outer cap (11) lies on the side of arc centre (16) of guideway (14) on inner cap (10) that faces away from the open side of inner cap (10).

2. A tool holder according to Claim 1, *characterized in that* the arc centre (17) of guideway (15) on outer cap (11) lies centrally to the open side of the inner cap (10).

3. A tool holder according to Claim 1 or 2, *characterized in that* spring-loaded thrust pieces are provided between outer cap (11) and inner cap (10) and that by the thrust pieces the eccentricity of arc centres (16, 17) is maintained without an inserted punching tool (3).

4. A tool holder according to one of Claims 1 to 3, *characterized in that* the eccentricity amounts to 0.05mm to 0.2mm, preferably about 0.1mm.

5. A tool holder according to one of Claims 1 to 4, *characterized in that* the guideways (14, 15) on inner cap (10) and outer cap (11) form a clearance seating or seatings with punching tool (3), apart from the eccentricity.

6. A tool holder according to one of Claims 1 to 5, *characterized in that* the guideways (14, 15) on inner cap (10) and outer cap (11) only extend downwards from the upper end of punching tool (3) for a short distance, preferably about 10mm to 30mm, particularly about 20mm to 22mm.

7. A tool holder according to Claim 6, *characterized in that* at a spacing from the guideways (14, 15) starting from the upper end of punching tool (3) further guideways (18, 19) formed in similar manner are provided on inner cap (10) and outer cap (11), so that in total a two-point guidance of punching tool (3) in locking cap (8) is produced.

## Revendications

1. Porte-outil supérieur (1) pour une presse à estamper ou analogue, comprenant : un outil d'estampage (3), dans lequel, de préférence, l'outil d'estampage (3) est constitué par une estampe (4), un support (5) qui lui est destiné, ainsi qu'un écrou d'accouplement (6) reliant l'estampe (4) au support (5) qui lui est destiné ; un corps de support (7), ainsi qu'un pot d'obturation (8) supportant l'extrémité supérieure de l'outil d'estampage (3) ou du support (5) qui lui est destiné et fixé au corps de support (7) ; dans lequel le pot d'obturation (8) présente un pot interne fixe (10), ainsi qu'un pot externe (11) entourant le pot interne (10), apte à tourner autour de l'axe longitudinal de l'outil d'estampage (3) par rapport au pot interne (10) ; dans lequel le pot interne (10) présente une fente latérale d'insertion (12) pour l'outil d'estampage (3) et entoure' l'outil d'estampage (3) inséré, dans un plan perpendiculaire à l'axe longitudinal de l'outil d'estampage (3), de trois côtés, constituant ainsi un guidage à trois côtés pour l'outil d'estampage (3) ; dans lequel le pot externe (11) présente également une fente latérale d'insertion (13) pour l'outil d'estampage (3) et entoure l'outil d'estampage (3) inséré, après rotation par rapport au pot interne (10), dans un plan perpendiculaire à l'axe longitudinal, du quatrième côté, fermant ainsi le guidage de l'outil d'estampage (3) ; et dans lequel au moins la surface de guidage (14) du pot interne (10) opposée au côté ouvert et la surface de guidage (15) du pot externe (11) fermant le côté ouvert du pot interne (10), sont réalisées en forme d'arcs de cercles ; **caractérisé en ce que** les centres 16, 17 des arcs de cercle des surfaces de guidage (14, 15) du pot interne (10) et du pot externe (11) ne coïncident pas, mais sont écartés selon une mesure déterminée - excentricité -, **en ce que,** notamment le centre (17) de l'arc de cercle de la surface de guidage (15) du pot externe (11) s'appuie contre le côté du centre (16) de l'arc de cercle de la surface de guidage (14) du pot interne (10), qui se détourne du côté ouvert du pot interne (10).

2. Porte-outil selon la revendication 1, **caractérisé en ce que** le centre (17) de l'arc de cercle de la surface de guidage (15) du pot externe (11), se trouve au centre par rapport au côté ouvert du pot interne (10).

3. Porte-outil selon la revendication 1 ou 2, **caractérisé en ce que,** entre le pot externe (11) et le pot interne (10), on prévoit des éléments de pression sollicités par un ressort et **en ce qu'**on maintient l'excentricité des points (16, 17) des arcs de cercle par les éléments de pression, sans que l'outil d'estampage 3 soit inséré.

4. Porte-outil selon l'une quelconque des revendications 1 à 3, **caractérisé en ce que** l'excentricité s'élève de 0,05 mm à 0,2 mm, de préférence, s'élève à 0,1 mm.

5. Porte-outil selon l'une quelconque des revendications 1 à 4, **caractérisé en ce que** les surfaces de guidage (14, 15) du pot interne (10) et du pot externe (11) constituent, avec l'outil d'estampage (3), un ou des ajustement(s) avec jeu, indépendamment de l'excentricité.

6. Porte-outil selon l'une quelconque des revendications 1 à 5, **caractérisé en ce que** les surfaces de guidage (14, 15) du pot interne (10) et du pot externe (11) s'étendent vers le bas uniquement sur une petite distance, à partir de l'extrémité supérieure de l'outil d'estampage (3), de préférence sur une distance d'environ 10 mm à 30 mm, en particulier une distance d'environ 20 mm à 22 mm.

7. Porte-outil selon la revendication 6, **caractérisé en ce que,** à l'écart des surfaces de guidage (14, 15) provenant de l'extrémité supérieure de l'outil d'estampage (3), on prévoit d'autres surfaces de guidage (18, 19) contre le pot interne (10) et le pot externe (11), réalisées de la même manière, de telle sorte que l'on obtienne, au total, un guidage à deux points de l'outil d'estampage (3) dans le pot d'obturation (8).
